# EUROPÄISCHE PATENTSCHRIFT

(11) **EP 0 350 572 B1**
(45) Veröffentlichungstag und Bekanntmachung des Hinweises auf die Patenterteilung: **09.06.1993**
(21) Anmeldenummer: 89106036.0
(22) Anmeldetag: 06.04.1989
(51) Int. Cl.: F42B 12/22, F42B 12/32, F42B 23/10

(54) **Splitterplatte vor einer Sprengladung**
Splinter plate in front of an explosive charge
Plaque d'éclats devant une charge explosive

(30) Priorität: 06.07.1988 DE 3822817
(43) Veröffentlichungstag der Anmeldung: 17.01.1990
(73) Patentinhaber: Rheinmetall Industrie GmbH, 40880 Ratingen (DE)
(72) Erfinder: Bender, Peter, D-4044 Kaarst 1 (DE); Rohrbeck, Heribert, D-4000 Düsseldorf (DE)

(56) Entgegenhaltungen:
- AT-B- 236 256
- CH-A- 56 166
- CH-A- 543 064
- DE-A- 2 536 308
- DE-B- 1 578 142

## Beschreibung

Die Erfindung betrifft eine kugelabschnittsförmig gewölbte Splitterplatte in Axialrichtung vor einer Sprengladung nach den im Oberbegriff des Pantentanspruchs 1 angegebenen Merkmalen.

Derartige Splitterplatten sind beispielsweise aus der DE-PS 28 21 723 als bekannt zu entnehmen. Diese gewölbten Splitterplatten enthalten Kugeln, die seitlich parallele Abflachungen im Querschnitt eines Sechsecks aufweisen. Wenn eine Bündelung der Metallkörper in einer vorbestimmten Ausstoßrichtung erwünscht ist, ermöglichen die seitlichen parallelen Abflachungen, daß die Splitterplatte in bezug auf den Sprengstoff hin auswärts oder einwärts gekrümmt angeordnet sein kann.

Derartige Splitterplatten können an einer Sprengstoffladung einer explosiven Granate oder eines anderen Geschosses, beispielsweise in Tochtergeschossen, von Ausstoßgeschossen, die nacheinander gezündet und ausgestoßen werden, wie es die DE 29 07 308 zeigt, angeordnet sein.

Nachteilig bei den bekannten Anordnungen ist ein umständliches Herstellungsverfahren, da die einzelnen Kugelkörper miteinander verlötet werden müssen und die Platten an der Oberfläche mit Hartlot zu vergießen sind. Dadurch bedingt sind Montageplatten erforderlich, die die einzelnen Metallkörper beim Herstellungsvorgang der Splitterplatte in ihrer Lage halten.

Weiterhin ist bei den bekannten Anordnungen nachteilig, daß eine sichere Abdichtung der Kugelkörper gegen die Sprengstoffschwaden nicht erreichbar ist, da die mit den glatten Abflachungen parallel aneinanderliegenden Gleitflächen aufgrund der gewölbten Plattenform und der dadurch bedingten unterschiedlichen Kontaktflächen auch nur unterschiedlich fest miteinander verbunden werden können, so daß ein Ausstoßen der Kugeln zeitgleich in der gewollten Richtung gefährdet ist.

Die CH-A-56166 zeigt eine mauerwerkartig gestapelte Anordnung von Splitterelementen, die jedoch auf Grund der rohrförmigen Splitteranordnung eine gleichzeitige Loslösung der Splitter, insbesondere auch durch die Zündfolge von vorn nach hinten, nicht gewährleistet.

Der Erfindung liegt demnach die Aufgabe zugrunde, eine Splitterplatte mit den Merkmalen des Oberbegriffs des Patentanspruchs 1 dahingehend zu verbessern, daß einerseits ihre Herstellung ohne wesentliche Montagehilfen möglich ist, und daß andererseits ein Ausstoßen der Kugelkörper stets zeitgleich in der gewollten Richtung, nachdem sich hinter der Splitterplatte ein entsprechender Ausstoßdruck gebildet hat, erfolgen kann. Außerdem soll die Wirksamkeit der Splitterplatte erhöht werden.

Gelöst wird diese Aufgabe durch die im kennzeichnenden Teil des Patentanspruchs 1 angegebenen Merkmale. Die Unteransprüche nennen vorteilhafte Ausführungsarten der Erfindung.

Die Erfindung ermöglicht in vorteilhafter Weise, daß die aneinanderliegenden Kugeln durch die gleichmäßige Verjüngung aller Abflachungen in Richtung des Mittelpunktes des Krümmungsradius der gewölbten Splitterplatte an ihren Abflachungen in maximaler Flächengröße gleichmäßig aneinanderliegen und auf einfache Weise eine selbsttragende Splitterplatte bilden, die eine einfache Montage und einen gleichmäßigen Druckaufbau sowie ein zeitgleiches Ausstoßen aller in der gewölbten Splitterplatte befindlichen Kugeln gestattet.

Die Schale an der Sprengstoffseite der Metallkörper dient zusätzlich als Montageplatte. Sie verbessert aber auch den Ausstoßvorgang dadurch, daß ein Ausstoßen der Kugeln erst dann eintritt, wenn sich hinter dieser Schale ein erhöhter gleichmäßiger Druck aufgebaut hat. Dadurch bedingt ist eine weitere Erhöhung der Splittergeschwindigkeit der Metallkörper möglich.

Die Zeichnung zeigt in den Fig. 1 und 2 unterschiedliche Ausführungsformen von Splitterplatten im senkrechten Schnitt, wobei jeweils in den Fig. 1a und 2a eine Draufsicht auf die Splitterplatte und in den Fig. 1b und 2b jeweils eine Einzelheit vergrößert herausgezeichnet ist.

Die Fig. 1 zeigt eine Ausführungsform, bei der Metallkörper 1 als Sechskantkugeln auf einer ungelochten Schale 2 aufliegen. Im linken Bereich ist eine Außenschale 3 vorgesehen, während bei einer Variante nach dem rechten Bereich außen lediglich eine Vergußmasse 6 vorgesehen ist.

Die Vergußmasse 6 ist oberhalb der Sechskantkugeln und in den Zwischenräumen zwischen der Schale 2 und den Kugeln 1 angeordnet und besteht beispielsweise aus Kunststoff, Klebstoff oder aus Lot, wodurch sie die Metallkörper 1 mit der Schale 2 oder mit den Innen- und Außenschalen 2,3 verbindet. In der Vergußmasse können kleine Zusatzkörper aus Metall, Keramik o. dgl. , beispielsweise Kugeln, angeordnet sein, durch die die Streuwirkung der Splitterplatte gegen weiche Ziele erweitert wird.

Die Sechskantkugeln verlaufen mit ihren Abflachungen 5 - wie es die Fig. 1b in den oberen Ansichtsdarstellungen zeigt - zur Sprengstoffseite hin konisch, so daß die in der Fig. 1 angedeuteten Verlängerungslinien der Abflachungen 5 bzw. die Radien sich im Mittelpunkt des Krümmungsradius der gekrümmten Splitterplatte treffen.

Die Fig. 1b zeigt oben Seitenansichten und darunter eine Draufsicht auf die Sechskantkugel.

Die Fig. 2 bis 2b zeigen eine den Fig. 1 bis 1b entsprechende Darstellung, lediglich mit dem Unterschied, daß hier statt Sechskantkugeln sogenannte Sechskantprojektile als Metallkörper 1 verwendet werden, deren Länge/Durchmesserverhältnis etwa im Bereich von 3 liegt, gegenüber dem Länge/Durchmesserverhältnis der Sechskantkugeln von 1. Durch die Ausbildung der Projektile nach der Fig. 2 ist eine erhebliche Leistungssteigerung zu erreichen.

In einer weiteren nicht dargestellten Ausführungsform sind die aus Kugeln mit seitlichen Abflachungen in Form eines regelmäßigen Vielecks bestehenden Metallkörper 1 zwischen zwei, entsprechend der Kugelform vorgeformten, beispielsweise vorgeprägten Blechen als Unter- und Oberschale gehalten. Die Innenseite der Schalen kann mit Lot oder mit einem Klebefolie belegt sein. Die Bleche können als vorgeformte Platten vor der Montage vorliegen, oder es werden ebene Platten bei der Montage in einem isostatischen Preßvorgang über den Metallkörpern formschlüssig geformt.

## Patentansprüche

1. Kugelabschnittsförmig gewölbte Splitterplatte in Axialrichtung vor einer Sprengladung, bestehend aus in in gegenseitiger Berührung nebeneinanderliegenden Metallkörpern (1), die im Bereich der aneinanderliegenden Seiten Querschnittsabflachungen (5) in Form eines regelmäßigen Vielecks aufweisen und mit mindestens einer teilkugelförmigen Grundform an der Außenseite der Splitterplatte ausgestattet sind,
**dadurch gekennzeichnet,** daß alle Abflachungen (5) sich zur Sprengstoffseite hin verjüngen und die Metallkörper (1) so angeordnet sind, daß die Verlängerungslinien aller Abflachungen (5) sich im Mittelpunkt des Krümmungsradius der kugelabschnittsförmig gewölbten Splitterplatte treffen, wobei die Metallkörper (1) mindestens sprengstoffseitig von einer vorzugsweise aus Blech bestehenden Schale (2) gehalten sind.

2. Splitterplatte nach Anspruch 1 **gekennzeichnet durch** ein Länge/Durchmesser-Verhältnis der Metallkörper (1) im Bereich von 1 und größer, vorzugsweise im Bereich von 3 bis 5.

3. Splitterplatte nach Anspruch 1 oder 2, **dadurch gekennzeichnet,** daß die Außenseite und die Zwischenräume zwischen den Metallkörpern und der Schale (2) eine Vergußmasse (6) aus Kunststoff, Klebstoff oder Lot aufweisen, in der ggf. kleine Zusatzkörper aus Metall oder Keramik, beispielsweise Kugeln, eingebettet sind.

4. Splitterplatte nach einem der Ansprüche 1 bis 3, **dadurch gekennzeichnet,** daß die Außenseite von einer Außenschale (3) bedeckt ist.

5. Splitterplatte nach einem der Ansprüche 1 bis 4, **dadurch gekennzeichnet,** daß die Verbindung der Metallkörper mit der Schale (2) oder mit den Schalen (2, 3) durch Verlöten, Vergießen oder Verkleben erfolgt ist.

6. Splitterplatte nach Anspruch 1, **dadurch gekennzeichnet,** daß die Metallkörper (1) Kugeln mit seitlichen Abflachungen im Querschnitt in Form eines regelmäßigen Vielecks sind, die zwischen zwei, entsprechend der Kugelform vorgeformten, beispielsweise vorgeprägten, Schalen gehalten sind.

7. Verfahren zur Herstellung der Splitterplatte nach Anspruch 6, **dadurch gekennzeichnet,** daß ebene Platten als Ausgangsmaterial der Schalen und die Metallkörper (1) mit Lot oder Klebstoff vorbehandelt werden bzw. mit einer Klebefolie belegt werden, und daß danach die Platten verformt und durch Erwärmung mit den Metallkörpern verbunden werden.

## Claims

1. Segmented convex fragmentation plate positioned axially in front of an explosive charge, said plate comprising metal bodies (1), situated adjacent to and in contact with one another and which are provided on the sides by which they are contiguous with one another with cross sectional flattened parts (5) in the form of a regular polygon and which have at least one hemispherical basic shape on the exterior of the fragmentation plate, characterised by the fact that all flattened parts (5) taper towards the side corresponding to the explosive charge and the metal bodies (1) are arranged so that the extension lines of all flattened parts (5) meet at the central point of the radius of curvature of the segmentally convex fragmentation plate, the said metal bodies (1) being held, at least on the explosive charge side, by a shell (2) preferably comprising sheet metal.

2. Fragmentation plate in accordance with Claim 1, characterised by the fact that the ratio of the length of the metal bodies (1) to their diameter ranges from unity upwards, being preferably 3 to 5.

3. Fragmentation plate in accordance with Claims 1, or 2, characterised by the fact that the external and the intermediate spaces between the metal bodies and the shell (2) have a casting compound (6) of plastic, adhesive or solder, into which, if required, small additional bodies of metal or ceramic, for example balls, are embedded.

4. Fragmentation plate in accordance with one of Claims 1 to 3, characterised by the fact that the outside is covered by an outer shell (3).

5. Fragmentation plate in accordance with one of Claims 1 to 4, characterised by the fact that the connection of the metal bodies to the shell (2) or shells (2,3) is effected by soldering or casting or with an adhesive.

6. Fragmentation plate in accordance with Claim 1, characterised by the fact that the metal bodies (1) comprise balls with lateral cross sectionally flattened parts in the form of a regular polygon which are held between two shells preformed, for example, pre-embossed, in accordance with the spherical shape.

7. Method for the production of a fragmentation plate according to Claim 6, characterised by the fact that flat plates forming the starting material for the shells and also the metal bodies (1) are pretreated with solder or adhesive or are covered with an adhesive foil, after which the plates undergo deformation and are connected to the metal bodies by a heating process.

## Revendications

1. Plaque à éclats bombée en forme de section de sphère, disposée axialement à l'avant d'une charge explosive, constituée par des corps métalliques (1) disposés les uns contre les autres et en contact mutuel, qui présentent dans la région des côtés qui sont appliqués les uns contre les autres des méplats (5) ayant en section transversale la forme d'un polygone régulier, et au moins une forme de base en sphère partielle sur le côté externe de la plaque à éclats, caractérisée en ce que tous les méplats (5) vont en se réduisant en direction du côté de l'explosif et les corps métalliques (1) sont disposés de manière que les lignes de prolongement de tous les méplats (5) se rencontrent au centre du rayon de courbure de la plaque à éclats bombée en forme de section de sphère, les corps métalliques (1) étant maintenus au moins sur le côté de l'explosif par une coquille (2) constituée de préférence en tôle.

2. Plaque à éclats selon la revendication 1, caractérisée par un rapport entre longueur et diamètre des corps métalliques (1) qui est de 1 et plus, et qui est de préférence compris entre 3 et 5.

3. Plaque à éclats selon la revendication 1 ou 2, caractérisée en ce que le côté externe et les espaces intermédiaires compris entre les corps métalliques et la coquille (2) contiennent une masse d'enrobage (6) en matière plastique, colle ou métal d'apport de brasage, dans laquelle sont éventuellement noyés de petits corps additionnels en métal ou céramique, par exemple des billes.

4. Plaque à éclats selon l'une quelconque des revendications 1 à 3, caractérisée en ce que le côté externe est recouvert par une coquille externe (3).

5. Plaque à éclats selon l'une quelconque des revendications 1 à 4, caractérisée en ce que la liaison entre les corps métalliques et la coquille (2) ou les coquilles (2, 3) est réalisée par brasage, coulée ou collage.

6. Plaque à éclats selon la revendication 1, caractérisée en ce que les corps métalliques (1) sont constitués par des sphères à méplats latéraux présentant en section la forme d'un polygone régulier, qui sont maintenus entre deux coquilles préformées selon la forme de sphères, et par exemple préestampées.

7. Procédé de fabrication de la plaque à éclats selon la revendication 6, caractérisé en ce que des plaques planes constituant le matériau de départ des coquilles et les corps métalliques (1) sont préalablement traités au moyen de métal d'apport de brasage ou de colle, ou sont recouverts d'une feuille de colle, et en ce qu'ensuite les plaques sont soumises à un formage et reliées aux corps métalliques par chauffage.
